# EUROPÄISCHE PATENTSCHRIFT

(11) **EP 0 503 585 B1**
(45) Veröffentlichungstag und Bekanntmachung des Hinweises auf die Patenterteilung: **11.09.1996**
(21) Anmeldenummer: 92104152.1
(22) Anmeldetag: 11.03.1992
(51) Int. Cl.: E03C 1/04

(54) **Sanitärarmatur**
Sanitary fitting
Armature sanitaire

(30) Priorität: 15.03.1991 DE 4108458
(43) Veröffentlichungstag der Anmeldung: 16.09.1992
(73) Patentinhaber: HANSA METALLWERKE AG, D-70567 Stuttgart (DE)
(72) Erfinder: Oberdörfer, Hans, W-7000 Stuttgart 80 (DE)
(74) Vertreter: Ostertag, Ulrich

(56) Entgegenhaltungen:
- EP-A- 0 293 655
- DE-A- 3 021 967
- DE-A- 3 644 182
- DE-A- 3 907 204
- FR-A- 1 398 572
- FR-A- 2 269 672

## Beschreibung

Die Erfindung betrifft eine Sanitärarmatur zum Einbau in ein Gebäudeteil an einer Halterung mit
a) einem Armaturen-Innenteil, das zumindest im Bereich des Durchtrittes durch die Halterung eine unrunde Außenkontur aufweist und von einer Seite her an der Halterung, die eine komplementäre Montageöffnung aufweist, unverdrehbar befestigt ist;
b) einem auf das Armaturen-Innenteil lösbar aufsteckbaren, an der anderen Seite der Halterung anzuordnenden Armaturen-Außenteil, wobei der Abstand zwischen der der Halterung zugewandten Stirnseite des Armaturen-Außenteiles und der Halterung veränderbar ist.

Eine derartige Sanitärarmatur ist in der DE-A-39 07 204, insbesondere in Figur 3, dargestellt. Hier handelt es sich um einen Wanneneinlauf, der an einer als Halterung dienenden Montageplatte in einer Einbaunische an der Seite einer Badewanne montierbar ist. Die Verstellung des Abstandes zwischen der unteren Stirnseite des Armaturen-Außenteiles und der Montageplatte geschieht so, daß das Armaturen-Innenteil gegenüber der Montageplatte in axialer Richtung verschiebbar und in unterschiedlichen axialen Positionen festlegbar ist. Dies setzt jedoch voraus, daß die Befestigungsmittel, welche der axialen Festlegung des Armaturen-Innenteiles an der Montageplatte dienen, stets zugänglich sind.

Zum besseren Verständnis dieses Sachverhaltes darf daran erinnert werden, daß der variable Abstand zwischen der unteren Stirnseite des Armaturen-Außenteils und der Halterung dazu dienen soll, unterschiedliche Dicken einer auf der Halterung aufzubringenden Verfliesung (bei Wandeinbau: unterschiedliche Dicken des Putzes od. dgl.) zu kompensieren. Bei der Rohmontage der Sanitärarmatur wird zunächst das Armaturen-Innenteil an der Halterung, also z.B. an einer Montageplatte, befestigt. Sodann wird von einem anderen Handwerker die Verfliesung über der Montageplatte angebracht. Schließlich wird in der Endmontage auf den nach außen überstehenden Bereich des Armaturen-Innenteiles das Armaturen-Außenteil aufgesteckt. Erst zu diesem Zeitpunkt ist also die genaue Soll-Lage der unteren Stirnseite des Armaturen-Außenteiles bekannt. Die entsprechende Positionierung der verschiedenen Teile des bekannten Wanneneinlaufes kann nur deshalb noch erfolgen, weil beim Gegenstand der DE-OS 39 07 204 die gesamte Halterung samt der hierauf aufgebrachten Verfliesung aus der Einbaunische herausgenommen werden kann. Diese Bauweise eignet sich also nicht für diejenigen Fälle, bei denen die Verfliesung und die Halterung nicht mehr vom Gebäudeteil abnehmbar und die durch Verfliesung und Halterung abgedeckten Teile der Sanitärarmatur nicht mehr zugänglich sind.

Aufgabe der vorliegenden Erfindung ist es, eine Sanitärarmatur der eingangs genannten Art so auszugestalten, daß einerseits die erforderliche Einjustierung des Armaturen-Außenteiles gegenüber der Halterung erfolgen kann, ohne daß die von der Halterung abgedeckten Teile zugänglich sein müßten, und daß andererseits das Armaturen-Außenteil robust gegen eine Verdrehung gesichert ist.

Diese Aufgabe wird erfindungsgemäß dadurch gelöst, daß
c) eine Schraubbuchse vorgesehen ist, welche durch eine Schraubbewegung gegenüber dem Armaturen-Innenteil in ihrer axialen Lage verstellbar ist;
d) ein Kopplungsteil mit der Schraubbuchse derart in Verbindung steht, daß es von deren Drehbewegung abgekoppelt ist, jedoch deren Axialbewegung mitmacht;
e) das Kopplungsteil in einem ersten Bereich mit unrunder Kontur an einem Bereich des Armaturen-Innenteiles mit komplementärer Kontur unverdrehbar aber axial verschiebbar anliegt;
f) das Kopplungsteil einen zweiten Bereich mit unrunder Kontur aufweist, auf welchen das Armaturen-Außenteil mit einer komplementären Kontur unverdrehbar aufgeschoben ist.

Der erste Teil der oben geschilderten Aufgabe, nämlich die nachträgliche Einstellbarkeit der Position des Armaturen-Außenteiles, wird erfindungsgemäß durch die Schraubbuchse gelöst, welche sich durch die Halterung hindurch erstreckt und an ihrem äußeren Ende von einem Werkzeug erfaßt und verdreht werden kann. Würde man nun das Armaturen-Außenteil direkt auf diese Schraubbuchse aufsetzen, so müßte seine winkelmäßige Fixierung an der Schraubbuchse durch eine Schraube oder dergleichen erfolgen, welche gegen eine Mantelfläche der Schraubbuchse anliegt. Eine solche Fixierung wäre jedoch nicht ausreichend stabil. Aus diesem Grunde ist zur Lösung der zweiten oben geschilderten Teilaufgabe erfindungsgemäß das Kopplungsteil vorgesehen. Das Kopplungsteil stellt einerseits mit seinen unrunden Konturen einen Formschluß zwischen dem Armaturen-Innenteil und dem Armaturen-Außenteil her, welcher sehr zuverlässig und stabil die Verdrehung des Armaturen-Außenteiles gegenüber dem Armaturen-Innenteil und so letztendlich gegenüber der Halterung unterbindet. Darüber hinaus aber folgt das Kopplungsteil der Axialbewegung der Schraubbuchse derart, daß das auf dem Kopplungsteil befestigte Armaturen-Außenteil in der gewünschten Weise unterschiedliche Abstände zum Armaturen-Innenteil und damit auch zur Halterung einnehmen kann. Die Schraubbuchse sollte an ihrem äußeren Ende eine Angriffsfläche für ein zum Verschrauben geeignetes Werkzeug aufweisen.

Zweckmäßig ist eine Bauweise, bei welcher die Schraubbuchse von außen nach innen folgende Bereiche mit abnehmendem Durchmesser aufweist:
a) einen Bereich mit im wesentlichen zylindrischer Mantelfläche, an welchem das Kopplungsteil befestigt ist;
b) einen Gewindebereich zur Verschraubung gegenüber dem Armaturen-Innenteil;
c) einen Führungsbereich mit im wesentlichen zylindrischer Mantelfläche zur Abdichtung gegen das Armaturen-Innenteil.

Bei einer besonderen Ausführungsform der Erfindung führt der Wasserweg zum Armaturen-Außenteil durch das Innere der Schraubbuchse. Ein gesonderter Kanal, der einen eigenen Raum benötigen würde, durch das Armaturen-Innenteil ist auf diese Weise nicht erforderlich.

In vielen Fällen weisen Sanitärarmaturen der hier interessierenden Art eine Umstellvorrichtung auf, welche den Wasserfluß wahlweise zum Armaturen-Außenteil oder zu einem anderen Wasserverbraucher richtet und einen mit zwei Ventilsitzen zusammenwirkenden Doppelventilkegel umfaßt, der über eine Betätigungsstange bewegbar ist. In diesem Falle empfiehlt es sich, wenn die Betätigungsstange durch das Innere der Schraubbuchse axial hindurchgeführt ist. Der Grund für diese Maßnahme besteht wiederum darin, daß dann kein besonderer Kanal mit eigenem Platzbedarf für die Betätigungsstange im Armaturen-Innenteil benötigt wird.

Einer der beiden Ventilsitze, mit denen der Doppelventilkegel der Umstellvorrichtung zusammenwirkt, kann an der inneren Stirnseite einer Einsatzbuchse ausgebildet sein, die in dem Armaturen-Innenteil festgelegt ist, wobei die Einsatzbuchse ein Innengewinde aufweist, welches mit einem Außengewinde der Schraubbuchse zusammenwirkt.

Ein besonders bevorzugtes Ausführungsbeispiel der Erfindung zeichnet sich dadurch aus, daß das Kopplungsteil mit der Schraubbuchse durch einen Sprengring verbunden ist, der in einem Ringraum liegt, welcher teilweise von einer Nut im Kopplungsteil und teilweise von einer Nut in der Schraubbuchse gebildet ist. Der Sprengring stellt bei einer Axialbewegung der Schraubbuchse auf diese Weise eine formschlüssige Mitnahmeverbindung zwischen Schraubbuchse und Kopplungsteil dar. Bei Drehbewegungen dagegen kann die Schraubbuchse sich gegenüber dem Sprengring bewegen, ohne daß das Kopplungsteil hierbei mitgenommen würde.

Nach einem weiteren Merkmal der Erfindung kann der erste unrunde Bereich des Kopplungsteils an einer Schürze ausgebildet sein, welche an das Kopplungsteil angeformt ist und die Außenkontur des Armaturen-Innenteils übergreift.

Ein Ausführungsbeispiel der Erfindung wird nachfolgend anhand der Zeichnung näher erläutert; es zeigen
- Figur 1:: einen Axialschnitt durch einen am Rand einer Badewanne montierten Wannenauslauf bei verhältmäßig kleiner Fliesendicke;
- Figur 2:: eine Ansicht, ähnlich der Figur 1, jedoch bei größerer Fliesendicke.

In der Zeichnung ist ein Wannenauslauf 1 dargestellt, der - soweit nachfolgend nichts anderes beschrieben ist - in ähnlicher Weise wie in der oben bereits erwähnten DE-OS 39 07 204 am Rande einer Badewanne in einer dort vorgesehenen Einbaunische montiert ist. Der Wanneneinlauf 1 ist aus zwei Hauptkomponenten zusammengesetzt:

An einer horizontalen Montageplatte 2, die in der Einbaunische in einer geeigneten Weise befestigt ist, ist ein Armaturen-Innenteil 3 montiert. Auf dieses ist ein Armaturen-Außenteil 4 aufgesteckt, wie dies noch näher erläutert wird. Der Abstand zwischen der unteren Stirnseite des Armaturen-Außenteiles 4 und der Montageplatte 2 läßt sich in einer nachfolgend näher beschriebenen Art variieren, um so unterschiedliche Dicken der zur Verkleidung der Montageplatte 2 verwendeten Fliesen 36 kompensieren zu können.

Im einzelnen ist der Aufbau des in der Zeichnung dargestellten Wanneneinlaufes 1 wie folgt:

Das Armaturen-Innenteil 3 umfaßt einen seitlichen Anschlußstutzen 5, über den die Wasserzufuhr erfolgt. Das Wasser gelangt zu einer Umstellvorrichtung 7, die einen Doppelventilteller 8 und eine Betätigungsstange 9 umfaßt. Der Doppelventilteller 8 kann wahlweise mit einem oberen Ventilsitz 10 und einem unteren Ventilsitz 11 zusammenwirken.

Befindet sich der Doppelventilteller 8 am unteren Ventilsitz 11, so ist der Wasserweg zum axialen, nach unten zeigenden Brause-Anschlußstutzen 12 versperrt. Aus einer Handbrause, die neben dem Wanneneinlauf 1 angeordnet, in der Zeichnung jedoch nicht dargestellt und über einen Schlauch mit dem Brause-Anschlußstutzen 12 verbunden ist, kann somit kein Wasser austreten. Stattdessen strömt das über den Anschlußstutzen 5 eintretende Wasser durch eine Axialbohrung 13 einer Schraubbuchse 23 nach oben in einen Auslaufraum 14 des Armaturen-Außenteiles 4 und von dort zu dem in der Zeichnung nicht mehr dargestellten Auslauf-Mundstück des Wanneneinlaufes 1.

Liegt dagegen der Doppelventilteller 8 am oberen Ventilsitz 10, der von der unteren Stirnseite der Einsatzbuchse 15 gebildet wird, an, so ist ersichtlich der zuletzt geschilderte Wasserweg zum Auslaufmundstück des Wannenauslaufes 1 versperrt; der Wasserweg zur Handbrause über den Brause-Anschlußstutzen 12 dagegen ist freigegeben.

Die Bewegung des Doppelventiltellers 8 zwischen den beiden Ventilsitzen 10 und 11 erfolgt von Hand mittels der Betätigungsstange 7, welche koaxial durch die Axialbohrung 13 der Einsatzbuchse 15, durch den Auslaufraum 14 des Armaturen-Außenteiles 4 sowie durch dessen Wandung hindurchgeführt ist. Auf das äußere Ende der Betätigungsstange 9 ist in üblicher Weise ein Handgriff (nicht dargestellt) aufgesetzt.

Die Einsatzbuchse 15 weist an ihrem oberen Ende einen im Durchmesser vergrößerten Bund 16 mit einem Außengewinde 17 auf. Das Außengewinde 17 der Einsatzbuchse 15 wirkt mit einem entsprechenden Innengewinde 18 an der komplementär zur Einsatzbuchse 15 ausgestalteten Innenkontur des Armaturen-Innenteiles 3 zusammen. Ein O-Ring 19 im Bereich des unteren Endes der Einsatzbuchse 15 liegt in einer Nut 20 des Armaturen-Innenteiles 3 ein und verhindert, daß Wasser in den Spalt zwischen der Einsatzbuchse 15 und dem Armaturen-Innenteil 3 eindringt.

In der oberen Hälfte ist die Einsatzbuchse 15 mit einem Innengewinde 21 versehen. Dieses Innengewinde 21 wirkt mit einem entsprechenden Außengewinde 22 einer Schraubbuchse 23 zusammen, die koaxial innerhalb der Einsatzbuchse 15, gegenüber dieser axial verschraubbar, angebracht ist. Die Außenkontur der Schraubbuchse 23 läßt sich in drei Bereiche unterteilen, deren Durchmesser von oben nach unten abnimmt:

Der oberste Bereich 24 hat eine glatte, zylindrische Mantelfläche. An ihn schließt sich nach unten der bereits erwähnte Gewindebereich 22 an, der wiederum am unteren Ende der Schraubbuchse 23 in einen Führungsbereich 25 mit glatter zylindrischer Mantelfläche übergeht.

Die Außenkontur des Armaturen-Innenteiles 3 ist zumindest im Bereich des Durchtritts durch die Montageplatte 2 unrund, also nicht rotationssymmetrisch, vorzugsweise mehrflächig gestaltet. Eine entsprechende Kontur weist auch die Montageöffnung 26 der Montageplatte 2 auf, durch welche das Armaturen-Innenteil 3 hindurchgeschoben ist. Die Anordnung ist also so, daß aufgrund eines Formschlusses das Armaturen-Innenteil 3 gegenüber der Montageplatte 2 nicht verdreht werden kann. Die axiale Fixierung des Armaturen-Innenteiles 3 an der Montageplatte 2 erfolgt mittels einer Schraube 27.

Auf den obersten Bereich 24 der Schraubbuchse 23 ist ein Kopplungsteil 28 so aufgeschoben, daß sich die Schraubbuchse 23 gegenüber dem Kopplungsteil 28 verdrehen kann, das Kopplungsteil 28 aber bei seiner Axialbewegung mitnimmt. Hierzu ist die Schraubbuchse 23 an ihrer Außenmantelfläche mit einer Nut 29 und das Kopplungsteil 28 an seiner Innenmantelfläche mit einer Nut 30 versehen. Beide Nuten 29,30 ergänzen sich zu einem Ringraum, in welchem ein Sprengring 31 einliegt. Der Sprengring 31 überträgt offensichtlich die Axialbewegung, nicht jedoch die Drehbewegung der Schraubbuchse 23 auf das Kopplungsteil 28.

An das Kopplungsteil 28 ist eine nach unten weisende Schürze 32 angeformt. Die Innenkontur der Schürze 32 ist unrund, also nicht rotationssymmetrisch, und übergreift einen mit einer komplementären Außenkontur versehenen, also ebenfalls unrunden Bereich des Armaturen-Innenteiles 3. Auf diese Weise ist sichergestellt, daß sich das Kopplungsteil 28 gegenüber dem Armaturen-Innenteil 3 nicht verdrehen kann.

Die Schraubbuchse 23 ist gegenüber der Einsatzbuchse 15 durch einen O-Ring 33 und gegenüber dem Kopplungsteil 28 durch einen O-Ring 34 abgedichtet.

Das Kopplungsteil 28 seinerseits ist ebenfalls mit einer unrunden, insbesondere also nicht rotationssymmetrischen Außenkontur 38 versehen. Auf diese Außenkontur 38 ist das Armaturen-Außenteil 4 mit einer Anschlußöffnung 35 aufgesteckt, die eine komplementäre, unrunde Innenkontur besitzt. Auf diese Weise ist sichergestellt, daß sich das Armaturen-Außenteil 4 gegenüber dem Kopplungsteil 28 und damit gegenüber dem Armaturen-Innenteil 3 und der Montageplatte 2 nicht verdrehen kann. Der axialen Sicherung des Armaturen-Außenteils 4 auf dem Kopplungsteil 28 dient die Schraube 6.
Der Sinn der oben beschriebenen Merkmale ist folgender:

Die Oberseite der Montageplatte 2 ist durch die Fliesen 36 verkleidet. Die Dicke dieser Fliesen kann innerhalb bestimmter Grenzen variieren. Die Installation des Wanneneinlaufes 1 erfolgt so, daß zunächst das Armaturen-Innenteil 3 an der Montageplatte 2 mittels der Schraube 27 festgelegt und die Montageplatte 2 dann in der Eihbaunische neben der Badewanne befestigt wird. Sodann wird vom Fliesenleger die Verfliesung 36 über der dann nicht mehr entfernbaren Montageplatte 2 angebracht. In der "Endmontage" muß dann das Armaturen-Außenteil 4 aufgesteckt werden, wobei unterschiedlichen Dicken der Fliesen 36 Rechnung zu tragen ist aber zur Adaption der Montagelage die unterhalb der Fliesen 36 befindlichen Teile der Armatur nicht mehr zugänglich sind.

In Figur 1 ist ein Fall dargestellt, bei welchem die Fliesen 36 verhältnismäßig dünn sind. Hier ist die Schraübbuchse 23 innerhalb der Einsatzbuchse 15 vollständig nach unten gedreht. Die untere Stirnseite des auf das Kopplungsteil 28 aufgesetzten Armaturen-Außenteiles 4 liegt in verhältnismäßig geringem Abstand der Montageplatte 26 gegenüber, welcher von den Fliesen 36 ausgefüllt wird.

Trifft der Sanitärinstallateur dagegen bei der Endmontage auf verhältnismäßig dicke Fliesen 36, wie dies in Figur 2 dargestellt ist, so hat er gegenüber der in Figur 1 dargestellten Position wie folgt zu verfahren:

Bei noch nicht aufgesetztem Armaturen-Außenteil 3 wird die Schraubbuchse 23 um ein entsprechendes Stück nach oben herausgedreht. Hierzu ist am oberen Ende der Schraubbuchse 23 eine Angriffsfläche 37 vorgesehen, die in Figur 2 zu erkennen ist. Die äußerste Stellung der Schraubbuchse 23 ist dann erreicht, wenn deren unterer Führungsabschnitt 25 gerade noch den O-Ring 33 überdeckt. Diese Position ist in Figur 2 dargestellt.

Bei der axial nach oben gerichteten Bewegung der Schraubbuchse 23 wird das Kopplungsteil 28 aufgrund des Sprengringes 31 mitgenommen. Das Kopplungsteil 28 macht jedoch aufgrund des Formschlusses zwischen der Innenkontur der Schürze 32 und der Außenkontur des Armaturen-Innenteiles 3 die Drehbewegung der Schraubbuchse 23 nicht mit; es wird linear nach oben verschoben. Auf dem so in eine höhere axiale Position gebrachten Kopplungsteil 28 kann nunmehr das Armaturen-Außenteil 4 in derselben Weise befestigt werden, wie dies bereits oben anhand der Figur 1 beschrieben wurde. Wiederum ist eine Verdrehung des Armaturen-Außenteiles 4 gegenüber der Montageplatte 2 aufgrund der verschiedenen Formschlüsse nicht möglich. Der einzige Unterschied zwischen den Figuren 1 und 2 besteht im wesentlichen darin, daß der Abstand zwischen der unteren Stirnseite des Armaturen-Außenteiles 4 und der Montageplatte 2 größer ist, so daß hier die Fliesen 136 mit größerer Dicke Platz finden.

## Patentansprüche

1. Sanitärarmatur zum Einbau in ein Gebäudeteil an einer Halterung (2) mit
a) einem Armaturen-Innenteil (3), das zumindest im Bereich des Durchtrittes durch die Halterung (2) eine unrunde Außenkontur aufweist und von einer Seite her an der Halterung (2), die eine komplementäre Montageöffnung (26) aufweist, unverdrehbar befestigt ist;
b) einem auf das Armaturen-Innenteil (3) lösbar aufsteckbaren, an der anderen Seite der Halterung (2) anzuordnenden Armaturen-Außenteil (4), wobei der Abstand zwischen der der Halterung (2) zugewandten Stirnseite des Armaturen-Außenteiles (4) und der Halterung (3) veränderbar ist,
dadurch gekennzeichnet, daß
c) eine Schraubbuchse (22) vorgesehen ist, welche durch eine Schraubbewegung gegenüber dem Armaturen-Innenteil (3) in ihrer axialen Lage verstellbar ist;
d) ein Kopplungsteil (28) mit der Schraubbuchse (23) derart in Verbindung steht, daß es von deren Drehbewegung abgekoppelt ist, jedoch deren Axialbewegung mitmacht;
e) das Kopplungsteil (28) in einem ersten Bereich (32) mit unrunder Kontur an einem Bereich des Armaturen-Innenteils (3) mit komplementärer Kontur unverdrehbar aber axial verschiebbar anliegt;
f) das Kopplungsteil (28) einen zweiten Bereich (38) mit unrunder Kontur aufweist, auf welchen das Armaturen-Außenteil (4) mit einer komplementären Kontur unverdrehbar aufgeschoben ist.

2. Sanitärarmatur nach Anspruch 1, dadurch gekennzeichnet, daß die Schraubbuchse (23) an ihrem äußeren Ende eine Angriffsfläche (37) für ein zum Verschrauben geeignetes Werkzeug aufweist.

3. Sanitärarmatur nach Anspruch 1 oder 2, dadurch gekennzeichnet, daß die Schraubbuchse (23) von außen nach innen folgende Bereiche mit abnehmendem Durchmesser aufweist:
a) einen Bereich (24) mit einer im wesentlichen zylindrischen Mantelfläche, an welchem das Kopplungsteil (28) befestigt ist;
b) einen Gewindebereich (22) zur Verschraubung gegenüber dem Armaturen-Innenteil (3);
c) einen Führungsbereich (25) mit im wesentlichen zylindrischer Mantelfläche zur Abdichtung gegen das Armaturen-Innenteil (3).

4. Sanitärarmatur nach einem der Ansprüche 1 bis 3, dadurch gekennzeichnet, daß der Wasserweg zum Armaturen-Außenteil (4) durch das Innere der Schraubbuchse (23) führt.

5. Sanitäramatur nach einem der vorhergehenden Ansprüche mit einer Umstellvorrichtung, welche den Wasserfluß wahlweise zum Armaturen-Außenteil oder zu einem anderen Wasserverbraucher richtet und einen mit zwei Ventilsitzen zusammenwirkenden Doppelventilkegel umfaßt, der über eine Betätigungsstange bewegbar ist, dadurch gekennzeichnet, daß die Betätigungsstange (9) durch das Innere der Schraubbuchse (23) axial hindurchgeführt ist.

6. Sanitärarmatur nach Anspruch 5, dadurch gekennzeichnet, daß einer der beiden Ventilsitze (10) an der inneren Stirnseite einer Einsatzbuchse (15) ausgebildet ist, die in dem Armaturen-Innenteil (3) festgelegt ist, und daß die Einsatzbuchse (15) ein Innengewinde (21) aufweist, welches mit einem Außengewinde (22) der Schraubbuchse (23) zusammenwirkt.

7. Sanitärarmatur nach einem der vorhergehenden Ansprüche, dadurch gekennzeichnet, daß das Kopplungsteil (28) mit der Schraubbuchse (23) durch einen Sprengring (31) verbunden ist, der in einem Ringraum liegt, der teilweise von einer Nut (30) im Kopplungsteil (28) und teilweise von einer Nut (29) in der Schraubbuchse (23) gebildet ist.

8. Sanitärarmatur nach einem der vorhergehenden Ansprüche, dadurch gekennzeichnet, daß der erste unrunde Bereich des Kopplungsteils (28) an einer Schürze (32) ausgebildet ist, welche an das Kopplungsteil (28) angeformt ist und die Außenkontur des Armaturen-Innenteiles (3) übergreift.

## Claims

1. Sanitary fitting for installation on a mounting (2) in part of a structure, comprising
a) an inner part of a fitting (3), which has a non-circular outer contour at least in the area where it goes through the mounting (2) and is secured such that it is incapable of rotation from one side of the mounting (2), which has a complementary assembly aperture (26);
b) an outer part of a fitting (4) which can be attached to the inner part of the fitting (3) and is detachable, and which is to be mounted on the other side of the mounting (2), whereby the distance between the surface of the outer part of the fitting (4) facing the mounting (2) and the mounting (3) is variable,
characterised in that
c) a threaded bush (22) is fitted, which can be adjusted in its axial position by a screw movement relative to the inner part of the fitting (3);
d) a coupling part (28) is connected to the threaded bush (23) such that it is uncoupled by moving it in a rotary direction, but goes along with its axial movement;
e) the coupling part (28) in a first area (32) with a non-circular contour sits against an area of the inner part of the fitting (3) which has a complementary contour such that it is incapable of rotation but is capable of axial motion;
f) the coupling part (28) has a second area (38) which has a non-circular contour, slipped on to which is the outer part of the fitting (4), with a complementary contour, such that it is incapable of rotation.

2. Sanitary fitting according to Claim 1, characterised in that the outer end of the threaded bush (23) has a working surface (37) for a tool suitable for screwing.

3. Sanitary fitting according to Claim 1 or 2, characterised in that the threaded bush (23) has the following areas with a decreasing diameter from outside inwards:
a) an area (24) comprising an essentially cylindrical shell surface, to which the coupling part (28) is attached;
b) a tapped area (22) for screwing relative to the inner part of the fitting (3);
c) a guide area (25) comprising an essentially cylindrical shell surface for sealing against the inner part of the fitting (3).

4. Sanitary fitting according to any one of the Claims 1 to 3, characterised in that the course of the water to the outer part of the fitting (4) runs through the inside of the threaded bush (23).

5. Sanitary fitting according any one of the foregoing Claims, comprising a change-over mechanism which directs the flow of water either to the outer part of the fitting or to another water consumer as required and consists of a two-way valve cone acting in combination with two valve seats, which can be moved by means of an actuating rod, characterised in that the actuating rod (9) passes axially through the inside of the threaded bush (23).

6. Sanitary fitting according to Claim 5, characterised in that one of the two valve seats (10) is mounted on the inner surface of an insert bush (15), which is secured in the inner part of the fitting (3) and also in that the insert bush (15) has an internal thread (21) which acts in combination with an outside thread (22) of the threaded bush (23).

7. Sanitary fitting according to any one of the foregoing Claims, characterised in that the coupling part (28) is connected to the threaded bush (23) by means of a spring ring (31) which lies in an annular space formed partly by a groove (30) in the coupling part (28) and partly by a groove (29) in the threaded bush (23).

8. Sanitary fitting according to any one of the foregoing Claims, characterised in that the first non-circular area of the coupling part (28) is mounted on an apron (32) which is preformed on the coupling part (28) and which overlaps the outside contour of the inner part of the fitting (3).

## Revendications

1. Armature sanitaire à encastrer dans un élément de construction sur un support (2), avec
a) une partie intérieure d'armature (3), qui présente un contour extérieur non rond au moins dans la région de la traversée du support (2) et qui est fixée par un côté, sans possibilité de rotation, sur le support (2) qui présente une ouverture de montage complémentaire (26) ;
b) une partie extérieure d'armature (4), à disposer sur l'autre côté du support (2) et pouvant être emmanchée de manière amovible sur la partie intérieure d'armature (3), la distance entre le support (2) et le côté frontal de la partie extérieure d'armature (4) qui est tourné vers le support (2) pouvant être modifiée,
**caractérisée** en ce que
c) une douille filetée (23) est prévue, dont la position axiale par rapport à la partie intérieure d'armature (3) peut être modifiée par un mouvement de vissage ;
d) une pièce d'accouplement (28) est assemblée à la douille filetée (23) de telle sorte qu'elle est désaccouplée du mouvement de rotation de cette dernière, mais accompagne son mouvement axial ;
e) la pièce d'accouplement (28), dans une première région (32) de contour non rond, s'applique sans possibilité de rotation mais à translation axiale contre une région de contour complémentaire de la partie intérieure d'armature (3) ;
f) la pièce d'accouplement (28) présente une deuxième région (38) de contour non rond, sur laquelle la partie extérieure d'armature (4) est enfilée sans possibilité de rotation par un contour complémentaire.

2. Armature sanitaire selon la revendication 1, **caractérisée** en ce que la douille filetée (23) présente, à son extrémité extérieure, une face d'attaque (37) pour un outil convenant pour le vissage.

3. Armature sanitaire selon la revendication 1 ou 2, **caractérisée** en ce que la douille filetée (23) présente, de l'extérieur vers l'intérieur, les régions suivantes de diamètre décroissant :
a) une région (24) avec une surface extérieure essentiellement cylindrique, sur laquelle est fixée la pièce d'accouplement (28) ;
b) une région filetée (22) pour le vissage avec la partie intérieure d'armature (3);
c) une région de guidage (25) à surface extérieure essentiellement cylindrique, pour l'étanchement par rapport à la partie intérieure d'armature (3).

4. Armature sanitaire selon une des revendications 1 à 3, **caractérisée** en ce que le parcours de l'eau vers la partie extérieure d'armature (4) passe à l'intérieur de la douille filetée (23).

5. Armature sanitaire selon une des revendications précédentes, avec un dispositif de commutation qui dirige au choix l'écoulement d'eau vers la partie extérieure d'armature ou vers un autre utilisateur d'eau et comprend un cône de soupape double coopérant avec deux sièges de soupape, qui peut être déplacé au moyen d'une tige d'actionnement, **caractérisée** en ce que la tige d'actionnement (9) est guidée axialement à travers l'intérieur de la douille filetée (23).

6. Armature sanitaire selon la revendication 5, **caractérisée** en ce que l'un (10) des deux sièges de soupape est configuré sur le côté frontal intérieur d'une douille intercalaire (15) qui est fixée en position dans la partie intérieure d'armature (3), et en ce que la douille intercalaire (15) présente un filetage intérieur (21) qui coopère avec un filetage extérieur (22) de la douille filetée (23).

7. Armature sanitaire selon une des revendications précédentes, **caractérisée** en ce que la pièce d'accouplement (28) est assemblée à la douille filetée (23) par un jonc d'arrêt (31), qui se trouve dans un espace annulaire qui est formé pour partie par une rainure (30) dans la pièce d'accouplement (28) et pour partie par une rainure (29) dans la douille filetée (23).

8. Armature sanitaire selon une des revendications précédentes, **caractérisée** en ce que la première région non ronde de la pièce d'accouplement (28) est configurée sur une jupe (32), qui est formée sur la pièce d'accouplement (28) et recouvre le contour extérieur de la partie intérieure d'armature (3).
